# EUROPÄISCHE PATENTSCHRIFT

(11) **EP 4 105 103 B1**
(45) Veröffentlichungstag und Bekanntmachung des Hinweises auf die Patenterteilung: **12.02.2025**
(21) Anmeldenummer: 22166893.2
(22) Anmeldetag: 06.04.2022
(51) Int. Cl.: B61L 23/04, B61L 25/02, B61L 15/00

(54) **SELBSTJUSTIERENDE UMFELDERFASSUNGSEINRICHTUNG FÜR SCHIENENFAHRZEUGE UND ENTSPRECHENDES VERFAHREN**
SELF-ADJUSTING ENVIRONMENT DETECTING DEVICE FOR RAILWAY VEHICLES AND CORRESPONDING METHOD
DISPOSITIF DE DÉTECTION D'ENVIRONNEMENT À AJUSTEMENT AUTOMATIQUE POUR VÉHICULES FERROVIAIRES ET PROCÉDÉ CORRESPONDANT

(30) Priorität: 15.06.2021 DE 102021206083
(43) Veröffentlichungstag der Anmeldung: 21.12.2022
(73) Patentinhaber: Siemens Mobility GmbH, 81739 München (DE)
(72) Erfinder: Brämer, Emanuel, 12355 Berlin (DE); Müller, Dominik, 82223 Eichenau (DE); Weiss, Kristian, 13187 Berlin (DE); Ziroff, Andreas, 81671 München (DE); Zoeke, Dominik, 91448 Emskirchen (DE)
(74) Vertreter: Siemens Patent Attorneys

(56) Entgegenhaltungen:
- EP-A1- 3 521 132
- WO-A1-2004/028881
- DE-B4- 19 746 970

## Beschreibung

Die Erfindung betrifft eine Umfelderfassungseinrichtung. Die Erfindung betrifft auch ein Umfelderfassungsverfahren. Überdies betrifft die Erfindung ein Schienenfahrzeug. Aufgrund der langen Bremswege im Schienenverkehr werden für das assistierte Fahren oder gar autonome Fahren von Schienenfahrzeugen Sensoreinrichtungen benötigt, mit denen ein von dem Schienenfahrzeug weit entfernt liegender Bereich, insbesondere im Umfeld der von dem Schienenfahrzeug befahrenen Schienenstrecke, überwacht werden kann. Die bisher verwendeten Sensoren weisen allerdings in der Regel nur eine geringe Auflösung auf, so dass bisher eine Klassifizierung bzw. Erkennung unterschiedlicher Objekte über große Entfernungen nicht möglich ist.

Herkömmlich überblickt ein Zugführer die vorausliegende Strecke und reagiert adäquat auf Hindernisse, Gefahren und Signale, die er visuell erfassen kann. Es wäre wünschenswert, derartige Funktionen zu automatisieren, um die Sicherheit im Schienenverkehr zu erhöhen und gegebenenfalls sogar Personal einzusparen. Für größere Distanzen ist eine Automatisierung dieser Funktionen allerdings bisher noch nicht möglich.

Aus der Patentschrift DE 197 46 970 B4 ist ein Verfahren zur Erkennung von Hindernissen vor Schienenfahrzeugen bekannt, die eine bestimmte Strecke befahren, wobei ein Bordrechner zur Speicherung der Streckendaten vorgesehen ist. Als Streckendaten werden Koordinaten von mittig zwischen den Schienen in bestimmten Abständen liegenden Punkten gespeichert. Die gespeicherten Punkte und zwischen diesen interpolierte Punkte werden von einem Fahrzeugsensor durch von der Gleiskrümmung und der Entfernung abhängiges Verschwenken des Sensorsignals um einen Winkel gegenüber der momentanen Fahrtrichtung anvisiert. Der Öffnungswinkel der vom Fahrzeugsensor empfangenen Signale, in dessen Mitte der anvisierte Punkt liegt, wird in Abhängigkeit von der Entfernung und vom Schwenkwinkel derart verändert, dass ausschließlich der interessierende Streckenraum erfasst wird. Die Punkte zwischen den gespeicherten Punkten werden mittels Interpolation auf Geraden oder auf Parabeln ermittelt.

EP 3 521 132 A1 offenbart ein Verfahren zum Erfassen eines Fahrschlauchs von schienengebundenen Fahrzeugen. Es wird ein Streckennetz, auf dem sich das Fahrzeug bewegt, in einem digitalen Streckennetz bereitgestellt. Es wird eine aktuelle Position des Fahrzeugs ermittelt und aktuelle Positionsdaten des Fahrzeugs erzeugt. Es wird eine aktuelle Bewegung des Fahrzeugs erfasst und aktuelle Bewegungsdaten des Fahrzeugs erzeugt. Anhand der erfassten Daten wird daraus der Fahrschlauch ermittelt.

Die WO 2004/028881 A1 betrifft eine Überwachung eines Fahrwegs einer autonomen mobilen Einheit, wie beispielsweise eines führerlosen spurgebundenen Verkehrsmittels, unter Verwendung eines Multisensorsystems, bei dem drei verschiedene Sensortypen, ein Lasersensor, ein Radarsensor und ein Videosensor, fusioniert werden und mit dem Fusionsergebnis der Fahrweg überwacht wird.

Es besteht also die Aufgabe, eine Objekterfassung und eine Objektidentifizierung auch über weite Entfernungen zu ermöglichen.

Diese Aufgabe wird durch eine Umfelderfassungseinrichtung für ein Schienenfahrzeug gemäß Patentanspruch 1, ein Umfelderfassungsverfahren gemäß Patentanspruch 11 und ein Schienenfahrzeug gemäß Patentanspruch 12 gelöst.

Die erfindungsgemäße Umfelderfassungseinrichtung für ein Schienenfahrzeug weist eine Schienenstreckenerfassungseinheit auf, welche dazu eingerichtet ist, eine Position und einen Verlauf einer Schienenstrecke im Umfeld des Schienenfahrzeugs, vorzugsweise im Frontbereich vor dem Schienenfahrzeug, zu detektieren. Teil der erfindungsgemäßen Umfelderfassungseinrichtung ist auch eine Umfelderfassungseinheit, welche in einer festen Orientierungsbeziehung zur Schienenstreckenerfassungseinheit angeordnet bzw. ausgerichtet ist und dazu eingerichtet ist, dass ebenfalls vorzugsweise im Frontbereich vor dem Schienenfahrzeug befindliche Umfeld des Schienenfahrzeugs und den Schienenverlauf bzw. die Schienenstrecke, welche gegebenenfalls Teil des Umfelds ist, zu erfassen. Als feste Orientierungsbeziehung soll verstanden werden, dass die relative Orientierung der Schienenstreckenerfassungseinheit und der Umfelderfassungseinheit stets konstant sind. Sie können beispielsweise gleich bzw. parallel ausgerichtet sein oder derart ausgerichtet sein, dass sich eine Überschneidung ihres Sichtfelds in einem vorbestimmten Bereich in einem vorbestimmten Abstand ergibt. Weiterhin umfasst die erfindungsgemäße Umfelderfassungseinrichtung eine für die Schienenstreckenerfassungseinheit und die Umfelderfassungseinheit gemeinsame Lagerung bzw. Lagerungseinheit. Zudem umfasst die erfindungsgemäße Umfelderfassungseinrichtung eine Steuerungseinheit. Die Schienenstreckenerfassungseinheit verwendet als Aufnahmetechnologie erfindungsgemäß eine passive Infrarotbilderfassung oder eine aktive Sensortechnik wie eine Lidarsensortechnik.

Sie kann auch eine optische Erfassungseinheit umfassen. Eine passive Infrarotsensoreinheit weist eine hohe Genauigkeit bei der Zielerfassung auf. Allerdings benötigt die Infrarotsensoreinheit Temperaturunterschiede. Lidar ermöglicht eine dreidimensionale Abtastung von Objekten ist allerdings aufgrund der pixelweise Abtastung der Umwelt weniger genau wie passive Sensorik, insbesondere Infrarotsensorik.

Die Lagerungseinheit ist dazu eingerichtet, die Schienenstreckenerfassungseinheit und die Umfelderfassungseinheit orientierungsstabil zu lagern. Als orientierungsstabile Lagerung soll in diesem Zusammenhang verstanden werden, dass eine durch die Steuerungseinheit eingestellte vorzugsweise gemeinsame Orientierung der Schienenstreckenerfassungseinheit und der Umfelderfassungseinheit durch die Lagerung beibehalten wird, auch wenn das Schienenfahrzeug seine Orientierung ändert. Die Lagerung muss also eine Drehbewegung oder Schwenkbewegung des Schienenfahrzeugs relativ zu der Schienenstreckenerfassungseinheit und der Umfelderfassungseinheit ermöglichen, ohne dass diese Bewegung des Schienenfahrzeugs auf die Schienenstreckenerfassungseinheit und die Umfelderfassungseinheit übertragen wird. Die Steuerungseinheit ist dazu ausgebildet, die Orientierung der Umfelderfassungseinheit auf die detektierte Position und den von der Schienenstreckenerfassungseinheit detektierten Verlauf der Schienenstrecke auszurichten, so dass der Bereich der Schienenstrecke und das Umfeld der Schienenstrecke durch die Umfelderfassungseinheit erfassbar ist. Anders ausgedrückt, findet eine selbstjustierende Überwachung einer vorzugsweise vor einem Schienenfahrzeug liegenden Schienenstrecke statt, indem die Schienenstrecke durch die Schienenstreckenerfassungseinheit detektiert und lokalisiert wird und diese zusammen mit der Umfelderfassungseinheit auf einen zu überwachenden Abschnitt der Schienenstrecke ausgerichtet wird. Die eigentliche Überwachung und Identifizierung von Objekten im Beobachtungsbereich wird dann auf Basis von Daten der Umfelderfassungseinheit durchgeführt. Ändert sich der Verlauf der Schienenstrecke, so wird diese Änderung durch die Schienenstreckenerfassungseinheit detektiert und die Umfelderfassungseinheit wird zusammen mit der Schienenstreckenerfassungseinheit durch die Steuerungseinheit exakt auf den Beobachtungsbereich um die Schienenstrecke ausgerichtet bzw. entsprechend nachgeführt. Durch die automatisierte Nachführung kann die Ausdehnung des Sichtfelds der Umfelderfassungseinheit im Vergleich zu einer Sensoreinheit ohne eine solche Nachführung um ein bis zwei Größenordnungen reduziert werden. Diese Reduktion ist mit einer Verbesserung der Richtschärfe, der Auflösung und der Reichweite der Umfelderfassungseinheit verbunden.

Bei dem erfindungsgemäßen Umfelderfassungsverfahren werden eine Position und ein Verlauf einer Schienenstrecke im Umfeld eines Schienenfahrzeugs durch eine Schienenstreckenerfassungseinheit detektiert, die dazu ausgebildet ist, eine der folgenden Erfassungstechniken zu nutzen:
- eine passive Infrarotbilderfassung,
- eine aktive Sensortechnik, vorzugsweise Lidar.

Das Umfeld des Schienenfahrzeugs wird durch eine Umfelderfassungseinheit, welche in einer festen Orientierungsbeziehung zur Schienenstreckenerfassungseinheit angeordnet ist, erfasst.

Die Schienenstreckenerfassungseinheit und die Umfelderfassungseinheit werden durch eine gemeinsame Lagerungseinheit orientierungsstabil gelagert.

Die Orientierung der Umfelderfassungseinheit wird durch eine Steuerungseinheit auf den detektierten Verlauf der Schienenstrecke ausgerichtet, so dass der Bereich der Schienenstrecke und das Umfeld der Schienenstrecke durch die Umfelderfassungseinheit erfassbar ist. Das erfindungsgemäße Umfelderfassungsverfahren teilt die Vorteile der erfindungsgemäßen Umfelderfassungseinrichtung.

Das erfindungsgemäße Schienenfahrzeug weist die erfindungsgemäße Umfelderfassungseinrichtung auf. Das erfindungsgemäße Schienenfahrzeug teilt die Vorteile der erfindungsgemäßen Umfelderfassungseinrichtung.

Einige Komponenten der erfindungsgemäßen Umfelderfassungseinrichtung können, gegebenenfalls nach Ergänzung um Hardwaresysteme, wie zum Beispiel eine Sensoreinheit und mechanische Komponenten einer Lagerungseinheit, zum überwiegenden Teil in Form von Softwarekomponenten ausgebildet sein. Dies betrifft insbesondere Teile der Steuerungseinheit und der Lagerungseinheit.

Grundsätzlich können diese Komponenten aber auch zum Teil, insbesondere wenn es um besonders schnelle Berechnungen geht, in Form von softwareunterstützter Hardware, beispielsweise FPGAs oder dergleichen, realisiert sein. Ebenso können die benötigten Schnittstellen, beispielsweise wenn es nur um eine Übernahme von Daten aus anderen Softwarekomponenten geht als Softwareschnittstellen ausgebildet sein. Sie können aber auch als hardwaremäßig aufgebaute Schnittstellen ausgebildet sein, die durch geeignete Software angesteuert werden.

Eine weitgehend softwaremäßige Realisierung hat den Vorteil, dass auch schon bisher in einem Schienenfahrzeug vorhandene Rechnersysteme nach einer eventuellen Ergänzung durch zusätzliche Hardwareelemente, wie zum Beispiel zusätzliche Sensoreinheiten, auf einfache Weise durch ein Software-Update nachgerüstet werden können, um auf die erfindungsgemäße Weise zu arbeiten. Insofern wird die Aufgabe auch durch ein entsprechendes Computerprogrammprodukt mit einem Computerprogramm gelöst, welches direkt in eine Speichereinrichtung eines solchen Rechnersystems ladbar ist, mit Programmabschnitten, um die durch Software realisierbaren Schritte des erfindungsgemäßen Verfahrens auszuführen, wenn das Computerprogramm in dem Rechnersystem ausgeführt wird.

Ein solches Computerprogrammprodukt kann neben dem Computerprogramm gegebenenfalls zusätzliche Bestandteile, wie z.B. eine Dokumentation und/oder zusätzliche Komponenten, auch Hardware-Komponenten, wie z.B. Hardware-Schlüssel (Dongles etc.) zur Nutzung der Software, umfassen.

Zum Transport zur Speichereinrichtung des Rechnersystems und/oder zur Speicherung an dem Rechnersystem kann ein computerlesbares Medium, beispielsweise ein Memorystick, eine Festplatte oder ein sonstiger transportabler oder fest eingebauter Datenträger dienen, auf welchem die von einer Rechnereinheit einlesbaren und ausführbaren Programmabschnitte des Computerprogramms gespeichert sind. Die Rechnereinheit kann z.B. hierzu einen oder mehrere zusammenarbeitende Mikroprozessoren oder dergleichen aufweisen.

Die abhängigen Ansprüche sowie die nachfolgende Beschreibung enthalten jeweils besonders vorteilhafte Ausgestaltungen und Weiterbildungen der Erfindung. Dabei können insbesondere die Ansprüche einer Anspruchskategorie auch analog zu den abhängigen Ansprüchen einer anderen Anspruchskategorie und deren Beschreibungsteilen weitergebildet sein. Zudem können im Rahmen der Erfindung die verschiedenen Merkmale unterschiedlicher Ausführungsbeispiele und Ansprüche auch zu neuen Ausführungsbeispielen kombiniert werden.

In einer Variante der erfindungsgemäßen Umfelderfassungseinrichtung umfasst die Lagerungseinheit einen Gimbal. Als Gimbal ist eine motorisierte Lagerungseinheit zu verstehen, die Bewegungen einer Sensoreinheit flüssiger machen bzw. eine Stabilisierung eines Beobachtungs- oder Aufnahmebereichs bewirken kann. Auf dem Gimbal sind dann die Schienenstreckenerfassungseinheit und die Umfelderfassungseinheit in einer festen Orientierungsbeziehung angeordnet. Vorteilhaft müssen die beiden Sensoreinheiten nur einmal vorab aufeinander kalibriert werden, was ihre Orientierung angeht, da sie beide eine feste Orientierungsbeziehung zueinander haben, die sich während des Betriebs auch nicht mehr ändern kann.

Ein solcher Gimbal kann als Eingangsgrößen Befehlsdaten zur Ansteuerung einer auf Basis der Sensordaten der Schienenstreckenerfassungseinheit erzeugten oder ermittelten oder einzustellenden Orientierung umfassen. Eingangsgrößen können aber auch Bewegungen des Schienenfahrzeugs, ein sogenannter Sinuslauf sowie Abweichungen der Höhe in Folge von Unebenheiten der Strecke als auch eine aktuelle Steigung umfassen.

Vorteilhaft kann eine Nachführung der Sensorik der Umfelderfassungseinrichtung präziser und störungsfreier erfolgen.

Eine solche Lagerungseinheit kann insbesondere eine kardanische Aufhängung umfassen, durch welche eine ungewollte Richtungsänderung der Sensorik aufgrund äußerer mechanischer Einwirkungen verhindert wird. Vorteilhaft lässt sich die Messgenauigkeit sowohl der Schienenstreckenerfassungseinheit als auch der Umfelderfassungseinheit erhöhen. Durch die Verwendung eines Gimbals lässt sich die Drift des Sichtfelds von passiven Sensoren, beispielsweise optischen Sensoren oder Infrarotsensoren, reduzieren. Damit lassen sich längere "Belichtungszeiten" realisieren, wodurch die Sensitivität der passiven Sensorik verbessert wird.

Außerdem können inertiale Messeinheiten, Beschleunigungssensorsysteme oder Magnetfeldsensorsysteme zur Orientierungsmessung und Stabilisierung der Orientierung der Sensorik der Umfelderfassungseinrichtung genutzt werden.

In einer Ausgestaltung der erfindungsgemäßen Umfelderfassungseinrichtung umfasst die Schienenstreckenerfassungseinheit eine passive Erfassungseinheit. Eine solche passive Erfassungseinheit, beispielsweise eine passive Sensoreinheit, kann vorteilhaft mit einem ausgedehnten Sichtfeld ausgestaltet werden.

Die Umfelderfassungseinheit ist vorzugsweise dazu ausgebildet, eine der folgenden Erfassungstechniken zu nutzen:
- Radar,
- ein Ultraschallsensorsystem,
- ein laserbasiertes Messsystem, vorzugsweise Lidar,
- ein kamerabasiertes, vorzugsweise stereokamerabasiertes Messsystem.

Radar eignet sich besonders gut für die Erfassung einer hochgenauen Radarkarte oder von aufgelösten Details, um ein detektiertes Objekt zu klassifizieren bzw. zu identifizieren. Außerdem können die Radardaten komplementär zu passiv erfassten, beispielsweise optischen Daten oder Infrarotdaten genutzt werden, um die Datengrundlage für die Objekterkennung zu erweitern. Radar weist eine sehr gute Tiefenauflösung, insbesondere im Vergleich zu passiven Sensorverfahren auf. Mit Radar kann die laterale Auflösung einer passiven Infrarotkamera komplementär verbessert werden.

Lidar weist im Vergleich zu Radar eine verbesserte Auflösung auf.

Stereokameras weisen ebenfalls den Vorteil einer guten Tiefenauflösung auf und verbinden diesen Vorteil mit einer allgemein erhöhten Auflösung im Vergleich zu aktiven Abtastsystemen.

Mithin sind die Schienenstreckenerfassungseinheit und die Umfelderfassungseinheit der erfindungsgemäßen Umfelderfassungseinrichtung besonders bevorzugt dazu eingerichtet, zueinander komplementäre Daten zu erfassen, die es erlauben, umfassende Information über Objekte im Umfeld eines Schienenfahrzeugs zu ermitteln.

Ebenfalls bevorzugt ist die Umfelderfassungseinheit der erfindungsgemäßen Umfelderfassungseinrichtung dazu eingerichtet, Daten von mindestens einem der folgenden Datentypen zu erfassen:
- die Relativgeschwindigkeit zwischen einem erfassten Objekt und dem Schienenfahrzeug,
- den Abstand eines erfassten Objekts zu dem Schienenfahrzeug,
- die Egoposition des Schienenfahrzeugs.

Die Relativgeschwindigkeit zwischen einem erfassten Objekt und dem Schienenfahrzeug kann zum Beispiel durch eine exakte Messung einer radialen und einer lateralen Dopplerkomponente der von einem detektierten Objekt reflektierten Sensorwellen, vorzugsweise Radarwellen, ermittelt werden. Durch die Nutzung einer orientierungsstabilen Messapparatur können auch langsame Bewegungen gemessen werden. Die entsprechenden Geschwindigkeitswerte lassen sich für eine Klassifizierung und eine Identifizierung eines detektierten Objekts nutzen. Weiterhin lässt sich mit der orientierungsstabilen Messapparatur ein exakter Winkel der Bewegungsrichtung eines detektierten Objekts zu der Egogeschwindigkeit des Schienenfahrzeugs ermitteln und so eine Relevanz eines Objekts hinsichtlich eines Kollisionsereignisses zuverlässiger ermitteln. Die Kenntnis einer hochgenauen Geschwindigkeitsinformation lässt sich auch zur Stützung bzw. Genauigkeitsverbesserung bei der Ermittlung der Ego-Position eines Schienenfahrzeugs nutzen.

Die Schienenstreckenerfassungseinheit der erfindungsgemäßen Umfelderfassungseinrichtung ist vorzugsweise dazu eingerichtet, Daten von mindestens einem der folgenden Datentypen zu erfassen:
- die laterale Struktur der Gleise der detektierten Schienenstrecke,
- die relative Gleishöhe der Gleise der detektierten Schienenstrecke,
- der Gleisverlauf der erwarteten Trajektorie des Schienenfahrzeugs.

Vorteilhaft lassen sich die genannten Größen für eine exakte Ermittlung einer Orientierung der Sensorik des Schienenfahrzeugs und gegebenenfalls auch für eine Verbesserung von digitalem Kartenmaterial hinsichtlich der befahrenen Schienenstrecke oder einer im Umfeld des Schienenfahrzeugs vorhandenen Schienenstrecke nutzen.

Diese Daten können für eine exaktere Ausrichtung des Gesamtsystems aus Umfelderfassungseinheit und Streckenerfassungseinheit genutzt werden, um so besonders genaue Positionsermittlungen von detektieren Objekten durchzuführen. Die Erfindung erlaubt auch die Generierung hochgenauer relativer Streckenkarten durch Anwendung aktiver Sensortechniken, wie zum Beispiel Radar, wobei die durch diese Sensorik erfassten Daten auf die Daten der komplementären passiven Sensorik, beispielsweise auf eine durch die passive Sensorik erfasste Gleismittenlinie bezogen werden. Auf Basis dieser relativen Streckenkarten können auch absolute Kartendaten mit Geokoordinaten gewonnen werden.

Die Steuerungseinheit der erfindungsgemäßen Umfelderfassungseinrichtung ist bevorzugt dazu ausgebildet, die Orientierung der Umfelderfassungseinheit so auszurichten, dass eine aktive Beschränkung des erfassten Umfelds erreicht wird. Vorteilhaft kann durch die Einschränkung des erfassten Umfelds eine Beeinträchtigung von in der Peripherie vorhandenen Personen oder technischen Einrichtungen durch aktive Sensorik, wie zum Beispiel Radarwellen verhindert werden. Außerdem lässt sich durch die aktive Beschränkung der Strahlrichtung durch die Steuerung des Erfassungsbereichs der Umfelderfassungseinheit bei aktiver Sensorik eine höhere Abstrahlleistung realisieren, insbesondere im Hinblick auf eine erleichterte Funkzulassung bzw. als Argumentationsgrundlage gegenüber regulierenden Stellen, um höhere Sendeleistungen zugelassen zu bekommen.

Die Steuerungseinheit der erfindungsgemäßen Umfelderfassungseinrichtung kann dazu ausgebildet sein, die Orientierung der Umfelderfassungseinheit über einen Erfassungsbereich der Schienenstreckenerfassungseinheit hinaus auszurichten. Dabei wird der Streckenverlauf auf Basis der erfassten Schienenstrecke und Kartendaten über die erfasste Schienenstrecke hinaus extrapoliert. Mithin kann eine Ausrichtung der Umfelderfassungseinheit auf eine Gleisposition im situativen Sichtbarkeitsbereich der Umfelderfassungseinheit über den situativen Sichtbarkeitsbereichs des Gleises für die Schienenstreckenerfassungseinheit hinaus erfolgen. Auf diese Weise wird eine Reichweitenerhöhung der Umfelderfassung erreicht, was mit einer erhöhten Sicherheit des Betriebs des Schienenfahrzeugs verbunden ist. Anders ausgedrückt kann die Umfelderfassungseinheit vorteilhaft auch auf einen Bereich ausgerichtet werden, der außerhalb der Reichweite der Streckenerfassungseinheit liegt.

Die Umfelderfassungseinheit kann auch eine elektronische Strahlschwenkungsfunktion aufweisen, insbesondere, wenn sie eine Radarsensoreinheit umfasst. Hierzu weist die Umfelderfassungseinheit eine Mehrzahl von Einzelkanälen auf. Die Strahlschwenkung kann über die Wahl der Phasenbeziehungen der Kanäle erfolgen. Insbesondere lässt sich über die Phasenbeziehungen der Empfangssignale eine Empfangsrichtung berechnen.

Die Erfindung wird im Folgenden unter Hinweis auf die beigefügten Figuren anhand von Ausführungsbeispielen noch einmal näher erläutert. Es zeigen:
FIG 1 eine schematische Darstellung eines Schienenfahrzeugs mit einer Umfelderfassungseinrichtung gemäß einem Ausführungsbeispiel der Erfindung,
FIG 2 ein Flussdiagramm, welches ein Umfelderfassungsverfahren gemäß einem Ausführungsbeispiel der Erfindung veranschaulicht,
FIG 3 eine schematische Darstellung einer Erfassung von komplementären Daten durch ein Radar und eine passive Infrarotkamera einer Umfelderfassungseinrichtung gemäß einem Ausführungsbeispiel der Erfindung,
FIG 4 ein Schaubild, welches eine Umfelderfassungseinrichtung gemäß einem Ausführungsbeispiel der Erfindung mit SAR-Technologie zur Erweiterung des effektiven Aufnahmefensters veranschaulicht,
FIG 5 ein Schaubild, welches eine Umfelderfassungseinrichtung gemäß einem Ausführungsbeispiel der Erfindung mit einem Radarsubsystem mit elektronischer Strahlschwenkung veranschaulicht,
FIG 6 ein Schaubild, welches eine Erweiterung der Reichweite einer Umfelderfassungseinrichtung gemäß einem Ausführungsbeispiel der Erfindung über die Reichweite einer als Schienenstreckenerfassungseinheit eingesetzten passiven Infrarotkamera hinaus veranschaulicht.

In FIG 1 wird eine schematische Darstellung 10 eines Schienenfahrzeugs 2 mit einer Umfelderfassungseinrichtung 3 gemäß einem Ausführungsbeispiel der Erfindung veranschaulicht. Das Schienenfahrzeug 2 befindet sich auf einer Schienenstrecke 1 und erfasst durch die genannte Umfelderfassungseinrichtung 3 einen Beobachtungsbereich B, welcher vor dem Schienenfahrzeug 2 auf der Schienenstrecke 1 und um die Schienenstrecke 1 herum angeordnet ist.

Zur Anvisierung dieses gewünschten Beobachtungsbereichs B weist die Umfelderfassungseinrichtung 3 eine passive Infrarotsensoreinheit 6 als Schienenstreckenerfassungseinheit auf. Die Umfelderfassungseinrichtung 3 ist relativ zu dem Schienenfahrzeug 2 um drei Achsen schwenkbar ausgebildet, so dass sie den Kurven der Schienenstrecke 1 folgen kann. Damit eine eingestellte Richtung der Sensorik beibehalten werden kann, weist die Umfelderfassungseinrichtung 3 einen Gimbal 4 auf, auf dem die Sensorik 5, 6 montiert ist. Neben der bereits erwähnten Infrarotsensoreinheit 6 ist auf dem Gimbal 4 auch eine Radarsensoreinheit 5 als Umfelderfassungseinheit angeordnet. Die Radarsensoreinheit 5 ist vorab derart kalibriert, dass sie denselben Beobachtungsbereich B anvisiert wie die passive Infrarotsensoreinheit 6. Die passive Infraroteinheit 6 weist einen ausgedehnten Aufnahmebereich auf und ist daher zur Suche nach einem gewünschten Beobachtungsbereich B gut geeignet. Wurde der Beobachtungsbereich B identifiziert und geeignet für die passive Infrarotsensoreinheit 6 zentriert, wie es in FIG 1 veranschaulicht ist, so ist automatisch auch die als Umfelderfassungseinheit ausgebildete Radarsensoreinheit 5 auf diesen Beobachtungsbereich B gerichtet. Auf diese Weise wird durch das weite Sichtfeld der passiven Infraroteinheit 6 die Beschränkung des Sichtfelds der Radarsensoreinheit 5 kompensiert.

Vorteilhaft weist die Radarsensoreinheit 5 eine hohe Lateralauflösung und eine hohe Reichweite auf, so dass Objekte O in dem Beobachtungsbereich B in ihren Einzelheiten erfasst werden können. Zur Ansteuerung und Ausrichtung der Umfelderfassungseinrichtung 3 weist das Schienenfahrzeug 2 eine Steuerungseinheit 7 auf.

In FIG 2 ist ein Flussdiagramm 200 gezeigt, welches ein Umfelderfassungsverfahren gemäß einem Ausführungsbeispiel der Erfindung veranschaulicht. Bei dem Schritt 2.I werden Infrarotsensordaten SD durch eine als Schienenstreckenerfassungseinheit genutzte Infrarotsensoreinheit 5 von einem frontalen Überwachungsbereich vor einem Schienenfahrzeug 2 erfasst. Die Infrarotsensoreinheit 5 ist gemeinsam mit einer als Umfelderfassungseinheit ausgebildeten Radarsensoreinheit 6 auf einem Gimbal 4 orientierungsstabil gelagert.

Bei dem Schritt 2.II werden eine Position P und ein Verlauf VL des vor dem Schienenfahrzeug 2 liegenden Schienenstreckenabschnitts auf Basis der Infrarotsensordaten SD detektiert. Dabei wird auch ein Beobachtungsbereich B vor dem Schienenfahrzeug 2 ermittelt, der den Schienenstreckenabschnitt und gegebenenfalls einen Randbereich darum herum umfasst.

Der Gimbal 4 wird bei dem Schritt 2.III durch eine Steuerungseinheit 7 so ausgerichtet, dass das Sichtfeld der Infrarotsensoreinheit 5 auf den Bobachtungsbereich B zentriert ist. Damit ist aber die vorab auf die Infrarotsensoreinheit 5 kalibrierte Radarsensoreinheit 6 ebenfalls auf den Beobachtungsbereich B gerichtet.

Somit können dann bei dem Schritt 2.IV Radarsensordaten von dem Beobachtungsbereich B mit erhöhter lateraler Auflösung und Tiefenauflösung sowie großer Reichweite erfasst werden.

In FIG 3 ist eine schematische Darstellung 30 einer Erfassung von komplementären Daten durch ein Radar 5 und eine passive Infrarotkamera 6 einer Umfelderfassungseinrichtung 3 gemäß einem Ausführungsbeispiel der Erfindung veranschaulicht. Im linken Bildabschnitt ist ein Schienenstreckenabschnitt 1 gezeigt, auf dem sich ein Schienenfahrzeug 2 mit der genannten Umfelderfassungseinrichtung 3 befindet. Die Umfelderfassungseinrichtung 3 erfasst nun komplementäre Daten d, v, M, h₁, h₂ über ihre beiden unterschiedlichen Sensoreinheiten 5, 6. Dabei erfasst die Radarsensoreinheit 5 des Schienenfahrzeugs 2 im Beobachtungsbereich B zum Beispiel ein Objekt O sowie dessen Relativgeschwindigkeit v und Distanz d zur Radarsensoreinheit 5 des Schienenfahrzeugs 2. Die Infrarotsensoreinheit 6 erfasst komplementär zu der Radarsensoreinheit 5 die laterale Struktur und die Höhe des Gleiskörpers GB. Beispielsweise werden die Höhe h₁, h₂ der Schienen 1a sowie die Abmessungen der Schwellen 1b sowie der Gleisverlauf bzw. der Verlauf der Mittenlinie M der Gleise erfasst. Im rechten Bildabschnitt sind drei unterschiedliche Ansichten eines Gleiskörpers GB gezeigt. In einer oberen Teildarstellung ist ein Querschnitt des Gleiskörpers GB gezeigt. Erfasste Abmessungen können zum Beispiel die Schienenhöhen h₁, h₂ der Schienen 1a, aber auch Abmessungen und Positionen der Schwellen 1b betreffen. In einer mittleren Teildarstellung im rechten Bildabschnitt ist eine Draufsicht auf den Gleiskörper GB dargestellt. In der Draufsicht ist insbesondere die Mittenlinie M des Gleisverlaufs veranschaulicht, die ebenfalls durch die Infrarotsensoreinheit 6 erfasst werden kann. In einer unteren Teildarstellung im rechten Bildabschnitt ist in FIG 3 eine Seitenansicht auf einen Gleiskörper GB gezeigt. In dieser Darstellung ist der wegabhängige Höhenverlauf h₁(s) einer Schiene 1a zu erkennen, der ebenfalls durch die Infrarotsensorreinheit 6 erfasst werden kann.

In FIG 4 ist eine schematische Draufsicht 40 auf einen Schienenstreckenabschnitt 1 gezeigt, auf dem ein Schienenfahrzeug 2 mit einer Umfelderfassungseinrichtung 3 gemäß einem Ausführungsbeispiel der Erfindung veranschaulicht ist. Das Schienenfahrzeug 2 weist eine Relativgeschwindigkeit v mit einer Radialkomponente vᵣ und einer Lateralkomponente vₗ relativ zu einem detektierten Objekt O auf. Anders ausgedrückt, ist der Gimbal der Umfelderfassungseinrichtung 3 nicht in Fahrtrichtung ausgerichtet, sondern in einem Winkel α dazu. Während der Fahrt des Schienenfahrzeugs 2 auf das detektierte Objekt O zu ändert sich der Winkel α aufgrund der lateralen und radialen Bewegung des Schienenfahrzeugs 2. Die aus unterschiedlichen Richtungen durchgeführten Aufnahmen von dem Objekt O durch die Radarsensoreinheit 5 können durch Anwendung eines SAR-Algorithmus miteinander kombiniert werden, um so eine verbesserte Auflösung und ein vergrößertes effektives Sichtfeld des Radars 5 zu erreichen.

In FIG 5 ist eine Draufsicht 50 auf ein Schienenfahrzeug 2 mit einer Umfelderfassungseinrichtung 3 gemäß einem Ausführungsbeispiel der Erfindung mit einer Radarsensoreinheit 5a mit elektronischer Strahlschwenkung gezeigt. Die Radarsensoreinheit 5a schwenkt ihren Radarstrahl in unterschiedliche Richtungen, so dass ein vergrößertes Sichtfeld mit einer erhöhten Auflösung erreicht werden kann. Die Schwenkung des Radarstrahls kann sowohl in Elevationsrichtung als auch in Azimutrichtung erfolgen.

In FIG 6 ist eine Draufsicht gezeigt, welche eine Erweiterung der Reichweite einer Umfelderfassungseinrichtung 3 eines Schienenfahrzeugs 1 gemäß einem Ausführungsbeispiel der Erfindung über die Reichweite einer als Schienenstreckenerfassungseinheit eingesetzten passiven Infrarotsensoreinheit 6 hinaus veranschaulicht. Wie in FIG 6 zu erkennen ist, reicht die Reichweite der Infrarotsensoreinheit 6 nicht aus, um den gewünschten Beobachtungsbereich B um das Objekt O zu erfassen. Um die Radarsensoreinheit 5 trotzdem auf diesen entfernten Bereich B ausrichten zu können, wird der erfasste Verlauf der Schienenstrecke 1 mit Kartendaten K, welche in FIG 6 in einer rechten Teildarstellung gezeigt sind, ergänzt. Da in den Kartendaten K der Streckenverlauf auch über die Reichweite der Infrarotsensoreinheit 6 hinaus erkennbar ist, kann die Position des Beobachtungsbereichs B auf Basis der Infrarotmessung sowie der Kartendaten K ermittelt werden und es kann nun der Gimbal 4 der Umfelderfassungseinrichtung 3 so ausgerichtet werden, dass der gewünschte Beobachtungsbereich B im Sichtfeld des Radarstrahls der Radarsensoreinheit 5 liegt.

Es wird abschließend noch einmal darauf hingewiesen, dass es sich bei den vorbeschriebenen Verfahren und Vorrichtungen lediglich um bevorzugte Ausführungsbeispiele der Erfindung handelt und dass die Erfindung vom Fachmann variiert werden kann, ohne den Bereich der Erfindung zu verlassen, soweit er durch die Ansprüche vorgegeben ist. Es wird der Vollständigkeit halber auch darauf hingewiesen, dass die Verwendung der unbestimmten Artikel "ein" bzw. "eine" nicht ausschließt, dass die betreffenden Merkmale auch mehrfach vorhanden sein können. Ebenso schließt der Begriff "Einheit" nicht aus, dass diese aus mehreren Komponenten besteht, die gegebenenfalls auch räumlich verteilt sein können.

## Patentansprüche

1. Umfelderfassungseinrichtung (3) für ein Schienenfahrzeug (2), aufweisend:
- eine Schienenstreckenerfassungseinheit (5), welche dazu eingerichtet ist, eine Position (P) und einen Verlauf (VL) einer Schienenstrecke (1) im Umfeld des Schienenfahrzeugs (2) zu detektieren,
- eine Umfelderfassungseinheit (6), welche in einer festen Orientierungsbeziehung zur Schienenstreckenerfassungseinheit (5) angeordnet ist und dazu eingerichtet ist, das Umfeld des Schienenfahrzeugs (2) zu erfassen,
- eine Lagerungseinheit (4) für eine gemeinsame Lagerung der Schienenstreckenerfassungseinheit (5) und der Umfelderfassungseinheit (6),
- eine Steuerungseinheit (7),
wobei
- die Lagerungseinheit (4) dazu eingerichtet ist, die Schienenstreckenerfassungseinheit (5) und die Umfelderfassungseinheit (6) orientierungsstabil zu lagern und
- die Steuerungseinheit (7) dazu ausgebildet ist, die Orientierung (O) der Umfelderfassungseinheit (6) auf die detektierte Position (P) und den detektierten Verlauf (VL) der Schienenstrecke (1) auszurichten, so dass ein Beobachtungsbereich (B), welcher die Schienenstrecke (1) und das Umfeld der Schienenstrecke (1) umfasst, durch die Umfelderfassungseinheit (6) erfassbar sind
**dadurch gekennzeichnet,**
- **dass** die Schienenstreckenerfassungseinheit (5) zur Detektion der Position und des Verlaufs ausgebildet ist, eine der folgenden Erfassungstechniken zu nutzen:
- eine passive Infrarotbilderfassung,
- eine aktive Sensortechnik, vorzugsweise Lidar.

2. Umfelderfassungseinrichtung nach Anspruch 1, wobei die Lagerungseinheit (4) einen Gimbal umfasst.

3. Umfelderfassungseinrichtung nach Anspruch 1 oder 2, wobei die Lagerungseinheit (4) eine kardanische Aufhängung umfasst.

4. Umfelderfassungseinrichtung nach einem der vorstehenden Ansprüche, wobei die Schienenstreckenerfassungseinheit (5) eine passive Erfassungseinheit umfasst.

5. Umfelderfassungseinrichtung nach einem der vorstehenden Ansprüche, wobei die Umfelderfassungseinheit (6) dazu ausgebildet ist, eine aktive Sensorerfassungstechnik, vorzugsweise eine der folgenden Erfassungstechniken zu nutzen:
- Radar,
- Lidar.

6. Umfelderfassungseinrichtung nach einem der vorstehenden Ansprüche, wobei die Schienenstreckenerfassungseinheit (5) und die Umfelderfassungseinheit (6) dazu eingerichtet sind, zueinander komplementäre Daten zu erfassen oder zu ermitteln.

7. Umfelderfassungseinrichtung nach einem der vorstehenden Ansprüche, wobei die Umfelderfassungseinheit (6) dazu eingerichtet ist, Daten von mindestens einem der folgenden Datentypen zu erfassen oder zu ermitteln:
- die Relativgeschwindigkeit zwischen einem erfassten Objekt (O) und dem Schienenfahrzeug (2),
- den Abstand eines erfassten Objekts (O) zu dem Schienenfahrzeug (2),
- die Egoposition des Schienenfahrzeugs (2).

8. Umfelderfassungseinrichtung nach einem der vorstehenden Ansprüche, wobei die Schienenstreckenerfassungseinheit (5) dazu eingerichtet ist, Daten von mindestens einem der folgenden Datentypen zu erfassen oder zu ermitteln:
- die laterale Struktur der Gleise der detektierten Schienenstrecke (1),
- die relative Gleishöhe der Gleise der detektierten Schienenstrecke (1),
- den Gleisverlauf der erwarteten Trajektorie des Schienenfahrzeugs (2).

9. Umfelderfassungseinrichtung nach einem der vorstehenden Ansprüche, wobei die Steuerungseinheit (4) dazu ausgebildet ist, die Orientierung der Umfelderfassungseinheit (6) so auszurichten, dass eine aktive Beschränkung des erfassten Umfelds erreicht wird.

10. Umfelderfassungseinrichtung nach einem der vorstehenden Ansprüche, wobei die Steuerungseinheit (7) dazu ausgebildet ist, die Umfelderfassungseinheit (6) über einen Erfassungsbereich der Schienenstreckenerfassungseinheit (5) hinaus auszurichten, wobei der Streckenverlauf auf Basis der erfassten Schienenstrecke (1) und Kartendaten (KD) über die erfasste Schienenstrecke (1) hinaus extrapoliert wird.

11. Umfelderfassungsverfahren, wobei
- eine Position (P) und ein Verlauf (VL) einer Schienenstrecke (1) im Umfeld eines Schienenfahrzeugs (2) durch eine Schienenstreckenerfassungseinheit (5) detektiert werden, wobei die Schienenstreckenerfassungseinheit (5) dazu ausgebildet ist, eine der folgenden Erfassungstechniken zu nutzen:
- eine passive Infrarotbilderfassung,
- eine aktive Sensortechnik, vorzugsweise Lidar,
- das Umfeld des Schienenfahrzeugs (2) durch die Umfelderfassungseinheit (6), welche in einer festen Orientierungsbeziehung zur Schienenstreckenerfassungseinheit (5) angeordnet ist, erfasst wird,
- die Schienenstreckenerfassungseinheit (5) und die Umfelderfassungseinheit (6) durch eine Lagerungseinheit (4) gemeinsam und orientierungsstabil gelagert werden,
- die Orientierung der Umfelderfassungseinheit (6) durch eine Steuerungseinheit (7) auf die detektierte Position (P) und den detektierten Verlauf (VL) der Schienenstrecke (1) ausgerichtet wird, so dass ein Beobachtungsbereich (B), welcher die Schienenstrecke (1) und das Umfeld der Schienenstrecke (1) umfasst, durch die Umfelderfassungseinheit (6) erfassbar sind.

12. Schienenfahrzeug (2), aufweisend
- eine Umfelderfassungseinrichtung (3) nach einem der Ansprüche 1 bis 10.

13. Computerprogrammprodukt mit einem Computerprogramm, welches direkt in eine Speichereinheit einer Steuerungseinheit (7) eines Schienenfahrzeugs (2) ladbar ist, mit Programmabschnitten, um alle Schritte des Verfahrens nach Anspruch 11 auszuführen, wenn das Computerprogramm in der Steuereinheit (7) ausgeführt wird.

14. Computerlesbares Medium, auf welchem von einer Rechnereinheit ausführbare Programmabschnitte gespeichert sind, um alle Schritte des Verfahrens nach Anspruch 11 auszuführen, wenn die Programmabschnitte von der Rechnereinheit ausgeführt werden.

## Claims

1. Environment recording facility (3) for a rail vehicle (2), having:
- a rail route recording unit (5), which is configured to detect a position (P) and a course (VL) of a rail route (1) in the environment of the rail vehicle (2),
- an environment recording unit (6), which is arranged in a fixed alignment relationship with the rail route recording unit (5) and is configured to record the environment of the rail vehicle (2),
- a mounting unit (4) for a shared mounting of the rail route recording unit (5) and the environment recording unit (6),
- a control unit (7),
wherein
- the mounting unit (4) is configured to mount the rail route recording unit (5) and the environment recording unit (6) with a stable orientation and
- the control unit (7) is embodied to align the orientation (O) of the environment recording unit (6) to the detected position (P) and the detected course (VL) of the rail route (1), so that an observation region (B), which comprises the rail route (1) and the environment of the rail route (1), can be recorded by the environment recording unit (6),
**characterised in that**
- the rail route recording unit (5), for detecting the position and the course, is embodied to use one of the following recording techniques:
- a passive infrared image recording,
- an active sensor technology, preferably lidar.

2. Environment recording facility according to claim 1, wherein the mounting unit (4) comprises a gimbal.

3. Environment recording facility according to claim 1 or 2, wherein the mounting unit (4) comprises a Cardan suspension.

4. Environment recording facility according to one of the preceding claims, wherein the rail route recording unit (5) comprises a passive recording unit.

5. Environment recording facility according to one of the preceding claims, wherein the environment recording unit (6) is embodied to use an active sensor recording technique, preferably one of the following recording techniques:
- radar,
- lidar.

6. Environment recording facility according to one of the preceding claims, wherein the rail route recording unit (5) and the environment recording unit (6) are configured to record or to ascertain data that is complementary to each other.

7. Environment recording facility according to one of the preceding claims, wherein the environment recording unit (6) is configured to record or to ascertain data of at least one of the following data types:
- the relative speed between a recorded object (O) and the rail vehicle (2),
- the distance between a recorded object (O) and the rail vehicle (2),
- the ego position of the rail vehicle (2).

8. Environment recording facility according to one of the preceding claims, wherein the rail route recording unit (5) is configured to record or to ascertain data of at least one of the following data types:
- the lateral structure of the tracks of the detected rail route (1),
- the relative track height of the tracks of the detected rail route (1),
- the track course of the anticipated trajectory of the rail vehicle (2).

9. Environment recording facility according to one of the preceding claims, wherein the control unit (4) is embodied to align the orientation of the environment recording unit (6) so that an active restriction of the recorded environment is achieved.

10. Environment recording facility according to one of the preceding claims, wherein the control unit (7) is embodied to align the environment recording unit (6) beyond a recording region of the rail route recording unit (5), wherein the route course is extrapolated on the basis of the recorded rail route (1) and map data (KD) beyond the recorded rail route (1).

11. Environment recording method, wherein
- a position (P) and a course (VL) of a rail route (1) in the environment of a rail vehicle (2) are detected by a rail route recording unit (5), wherein the rail route recording unit (5) is embodied to use one of the following recording techniques:
- a passive infrared image recording,
- an active sensor technology, preferably lidar,
- the environment of the rail vehicle (2) is recorded by the environment recording unit (6), which is arranged in a fixed alignment relationship with the rail route recording unit (5),
- the rail route recording unit (5) and the environment recording unit (6) are mounted in a shared manner and with stable orientation by a mounting unit (4),
- the orientation of the environment recording unit (6) is aligned by a control unit (7) to the detected position (P) and the detected course (VL) of the rail route (1), so that an observation region (B), which comprises the rail route (1) and the environment of the rail route (1), can be recorded by the environment recording unit (6).

12. Rail vehicle (2), having
- an environment recording facility (3) according to one of claims 1 to 10.

13. Computer program product with a computer program, which can be loaded directly into a storage unit of a control unit (7) of a rail vehicle (2), with program sections, in order to carry out all steps of the method according to claim 11 when the computer program is executed in the control unit (7).

14. Computer-readable medium, on which program sections that can be executed by a computer unit are stored, in order to carry out all steps of the method according to claim 11 when the program sections are executed by the computer unit.

## Revendications

1. Dispositif (3) de détection de l'environnement pour un véhicule (2) ferroviaire, comportant :
- une unité (5) de détection de voie ferrée, qui est agencée pour détecter la position (P) et le tracé (VL) d'une voie (1) ferrée dans l'environnement du véhicule (2) ferroviaire,
- une unité (6) de détection de l'environnement, qui est montée dans une relation d'orientation fixe par rapport à l'unité (5) de détection de voie ferrée et qui est agencée pour détecter l'environnement du véhicule (2) ferroviaire,
- une unité (4) de montage pour un montage commun de l'unité (5) de détection de voie ferrée et de l'unité (6) de détection de l'environnement,
- une unité (7) de commande,
dans lequel
- l'unité (4) de montage est agencée pour monter, d'une manière stable en orientation, l'unité (5) de détection de voie ferrée et l'unité (6) de détection de l'environnement, et
- l'unité (7) de commande est constituée pour diriger l'orientation (O) de l'unité (6) de détection de l'environnement sur la position (P) détectée et le tracé (VL) détecté de la voie (1) ferrée, de manière à ce qu'un domaine (B) d'observation, qui comprend la voie (1) ferrée et l'environnement de la voie (1) ferrée, puisse être détecté par l'unité (6) de détection de l'environnement,
**caractérisé**
- **en ce que** l'unité (5) de détection de voie ferrée est constituée, pour la détection de la position et du tracé, pour utiliser l'une des techniques de détection suivantes :
- une détection d'image infrarouge passive,
- une technique de capteur actif, de préférence le lidar.

2. Dispositif de détection de l'environnement suivant la revendication 1, dans lequel l'unité (4) de montage comprend un gimbal.

3. Dispositif de détection de l'environnement suivant la revendication 1 ou 2, dans lequel l'unité (4) de montage comprend une suspension à la cardan.

4. Dispositif de détection de l'environnement suivant l'une des revendications précédentes, dans lequel l'unité (5) de détection de voie ferrée comprend une unité de détection passive.

5. Dispositif de détection de l'environnement suivant l'une des revendications précédentes, dans lequel l'unité (6) de détection de l'environnement est constituée pour utiliser une technique de détection par capteur, de préférence l'une des techniques de détection suivantes :
- radar,
- lidar.

6. Dispositif de détection de l'environnement suivant l'une des revendications précédentes, dans lequel l'unité (5) de détection de voie ferrée et l'unité (6) de détection de l'environnement sont agencées pour détecter ou déterminer des données complémentaires entre elles.

7. Dispositif de détection de l'environnement suivant l'une des revendications précédentes, dans lequel l'unité (6) de détection de l'environnement est agencée pour détecter ou déterminer des données d'au moins l'un des types de données suivants :
- la vitesse relative entre un objet (O) détecté et le véhicule (2) ferroviaire,
- la distance d'un objet (O) détecté au véhicule (2) ferroviaire,
- la position d'égo du véhicule (2) ferroviaire.

8. Dispositif de détection de l'environnement suivant l'une des revendications précédentes, dans lequel l'unité (5) de détection de voie ferrée est agencée pour détecter ou déterminer des données d'au moins l'un des types de données suivants :
- la structure latérale des rails de la voie (1) ferrée détectée,
- la hauteur relative des rails de la voie (1) ferrée détectée,
- le tracé sur rails de la trajectoire escomptée du véhicule (2) ferroviaire.

9. Dispositif de détection de l'environnement suivant l'une des revendications précédentes, dans lequel l'unité (4) de commande est constituée pour diriger l'orientation de l'unité (6) de détection de l'environnement, de manière à obtenir une limitation active de l'environnement détecté.

10. Dispositif de détection de l'environnement suivant l'une des revendications précédentes, dans lequel l'unité (7) de commande est constituée pour diriger l'unité (6) de détection de l'environnement au-delà d'un domaine de détection de l'unité (5) de détection de voie ferrée, dans lequel le tracé de voie est extrapolé au-delà de la voie (1) ferrée détectée sur la base de la voie (1) ferrée détectée et de données (KD) cartographiques.

11. Procédé de détection de l'environnement, dans lequel
- on détecte une position (P) et un tracé (VL) d'une voie (1) ferrée dans l'environnement d'un véhicule (2) ferroviaire par une unité (5) de détection de voie ferrée, dans lequel l'unité (5) de détection de voie ferrée est constituée pour utiliser l'une des techniques de détection suivantes :
- une détection d'image infrarouge passive,
- une technique de capteur actif, de préférence le lidar,
- on détecte l'environnement du véhicule (2) ferroviaire par l'unité (6) de détection de l'environnement, qui est disposée en une orientation fixe par rapport à l'unité (5) de détection de voie ferrée,
- on monte l'unité (5) de détection de voie ferrée et l'unité (6) de détection de l'environnement en commun et d'une manière stable en orientation par une unité (4) de montage,
- on dirige l'orientation de l'unité (6) de détection de l'environnement par une unité (7) de commande sur la position (P) détectée et sur le tracé (VL) détecté de la voie (1) ferrée, de manière à ce qu'un domaine (B) d'observation, qui comprend la voie (1) ferrée et l'environnement de la voie (1) ferrée, puisse être détecté par l'unité (6) de détection de l'environnement.

12. Véhicule (2) ferroviaire, comportant :
- un dispositif (3) de détection de l'environnement suivant l'une des revendications 1 à 10.

13. Produit de programme d'ordinateur comprenant un programme d'ordinateur, qui peut être chargé directement dans une unité de mémoire d'une unité (7) de commande d'un véhicule (2) ferroviaire, comprenant des parties de programme pour exécuter tous les stades du procédé suivant la revendication 11, lorsque le programme d'ordinateur est exécuté dans l'unité (7) de commande.

14. Support, déchiffrable par ordinateur, sur lequel des parties de programme, exécutables par une unité informatique, sont mises en mémoire pour exécuter tous les stades du procédé suivant la revendication 11, lorsque les parties de programme sont exécutées par l'unité informatique.
